# EUROPÄISCHE PATENTSCHRIFT

(11) **EP 3 814 267 B1**
(45) Veröffentlichungstag und Bekanntmachung des Hinweises auf die Patenterteilung: **06.07.2022**
(21) Anmeldenummer: 19732032.8
(22) Anmeldetag: 21.06.2019
(51) Int. Cl.: B66B 13/22, B66B 5/00

(54) **SICHERHEITSSCHALTSYSTEM UND VERFAHREN ZUM UMSCHALTEN EINER AUFZUGSANLAGE ZWISCHEN EINEM NORMAL- UND EINEM INSPEKTIONSBETRIEBSMODUS**
SAFETY SWITCH SYSTEM AND METHOD FOR SWITCHING A LIFT ASSEMBLY BETWEEN NORMAL AND INSPECTION MODE
SYSTÈME DE COMMUTATION DE SÉCURITÉ ET PROCÉDÉ DE COMMUTATION D'UNE INSTALLATION D'ASCENSEUR ENTRE UN MODE DE FONCTIONNEMENT NORMAL ET UN MODE DE FONCTIONNEMENT D'INSPECTION

(30) Priorität: 29.06.2018 EP 18180696
(43) Veröffentlichungstag der Anmeldung: 05.05.2021
(73) Patentinhaber: Inventio AG, 6052 Hergiswil (CH)
(72) Erfinder: ROUSSEL, Frank Olivier, 6006 Luzern (CH)
(74) Vertreter: Inventio AG
(86) Internationale Anmeldenummer: PCT/EP2019/066497
(87) Internationale Veröffentlichungsnummer: WO 2020/002157

(56) Entgegenhaltungen:
- WO-A1-2017/216910
- DE-T5-112011 105 918
- JP-A- 2008 143 614
- US-A1- 2003 094 332

## Beschreibung

Die vorliegende Erfindung betrifft ein Sicherheitsschaltsystem einer Aufzugsanlage sowie ein Verfahren zum Umschalten einer Aufzugsanlage zwischen einem Normal- und einem Inspektionsbetriebsmodus. Ferner betrifft die Erfindung eine Aufzugsanlage mit einem solchen Sicherheitsschaltsystem.

Eine Aufzugsanlage dient dazu, Personen innerhalb von Bauwerken zu befördern, wobei eine Aufzugkabine sich zwischen verschiedenen Stockwerken in einem Aufzugsschacht bewegen kann. Um eine Sicherheit von Passagieren oder Servicepersonal zu gewährleisten, sollten innerhalb einer Aufzugsanlage sicherheitsrelevante aktuelle Zustände von etlichen ihrer Komponenten überwacht werden. Im Aufzugsschacht sind üblicherweise viele wartungsfähige und/oder wartungsbedürftige Komponenten vorhanden. Zur Wartung solcher Komponenten bzw. zur Durchführung einer regelmäßigen Inspektions- und Wartungsarbeit wird die Aufzugsanlage in einen Inspektions- oder Wartungsmodus versetzt, in welchem entweder ein Betrieb der Aufzugskabine gesperrt wird oder die Aufzugskabine nur unter einer manuellen Steuerung in einer Schrittgeschwindigkeit fahren darf oder nur zwischen bestimmten Stockwerken verfahren werden kann.

Um eine Inspektions- und Wartungsarbeit in einem Aufzugsschacht durchführen zu können, muss ein Service-Techniker über eine Schachttür in einen Aufzugsschacht gelangen, wobei vor Betreten des Aufzugsschachts normalerweise ein Wartungsschalter zu betätigen ist, welcher sich in der Regel innerhalb des Aufzugsschachts neben der Schachttür befindet. Der Wartungsschalter kann z.B. als ein Notausschalter bezeichnet werden, der bei Aktivierung eine sogenannte Sicherheitskette - auch als Sicherheitskreis genannt - unterbrechen kann. Bei der Sicherheitskette handelt es sich um eine seriell geschaltete Schaltung mit einer diskreten Anzahl von Schaltern, die dazu ausgebildet sind, den Status der Türen sowie die Position der Aufzugskabine anzuzeigen. Typischerweise sind an einer Kabinentür einer Aufzugskabine sowie an jeder Schachttür jeweils ein Türschalter vorhanden, welcher geschlossen ist, solange die jeweilige Tür geschlossen ist. Mehrere Türschalter sind als Bestandteile der Sicherheitskette in Serie geschaltet, sodass die Sicherheitskette als Ganzes ausschließlich dann geschlossen wird, wenn alle Türschalter geschlossen sind. In diesem Fall darf davon ausgegangen werden, dass alle Kabinen- und Schachttüren aktuell geschlossen sind. Die Schachttüren werden somit mit einer derartigen Sicherheitskette der Aufzugsanlage gekoppelt. Lässt sich eine von den Schachttüren oder Türschaltern öffnen, darf die Aufzugskabine sich nicht bewegen oder nicht mehr bewegen. Dies kann beispielsweise durch Unterbrechung einer Stromzufuhr zu einem Antrieb der Aufzugskabine realisiert werden.

Ein Beispiel für Sicherheitsketten für Aufzugsanlagen und deren Betrieb wird z.B. in EP 2214998 A1 angegeben. Die Sicherheitskette ist eine Reihenschaltung, die Schalter und Kontakte aufweist. Die Sicherheitskette betätigt Relais, die den Strom zu dem Elektromotor und der Bremse steuern. Einige Teile der Sicherheitskette können überbrückt werden, andere Teile können eingefügt werden, um die Sicherheitsüberwachung für spezielle Betriebsweisen während Inspektions-, Wartungs- und Rettungsoperationen zu ändern.

Für Inspektions- und Wartungsarbeiten ist in der Regel in der Schachtgrube eine leicht zugängliche Steuereinrichtung als ein Bediengerät vorhanden, um die Aufzugskabine während Wartungsarbeit manuell steuern zu können. Diese Einrichtung muss durch einen Umschalter eingeschaltet werden. Nach Beenden einer Wartungsarbeit sowie nach Verlassen des Aufzugsschachts kann der Inspektions- oder Wartungsmodus durch Betätigen, z.B. Deaktivieren der Steuereinrichtung und des Wartungsschalters beendet werden, und durch Schließen bzw. Verriegeln der Schachttür sowie damit einhergehend durch Schließen der Sicherheitskette kann die Aufzugsanlage in einen regulären Fahrbetrieb versetzt werden, in welchem die Aufzugsteuerung die Aufzugskabine bewegen kann. In dem regulären Fahrbetrieb kann die Aufzugkabine beispielsweise trotz einer Anwesenheit von Personal im Aufzugsschacht verfahren werden. Es ist insbesondere gefährlich, dass die Sicherheitskette wegen eines Software-, Steuerungs- oder Schalterkontaktfehlers trotzdem geschlossen wird, wenn man nach einer Inspektion-/Wartungsarbeit zwar die Steuereinrichtung bereits deaktiviert, jedoch den Wartungsschalter noch nicht eingeschaltet hat. Ein solcher Fall könnte häufig vorkommen, wenn die Steuereinrichtung sich in einer tiefen Schachtgrube befindet und der Wartungsschalter in einer höheren Position neben einer Schachtür/Wartungsluke der Steuereinrichtung entfernt angeordnet ist. In diesem Fall sollte ein Service-Techniker, der in einer Schachtgrube ist, nach einer Wartungsarbeit normalerweise zuerst über einen Leiter hochklettern, um den Wartungsschalter einzuschalten, dann zurück in die Schachtgrube gehen, die Aufzugsanlage durch die Steuereinrichtung von einem Wartungsbetrieb in einen Normalbetrieb umzuschalten. Nachher muss er wieder über den Leiter hochklettern, eine Schachttür aufmachen und aus dem Schacht austreten. Da es zu viel Mühe ist oder der Techniker versehentlich die Operationsreihenfolge nicht gehalten hat, könnte die Aufzugsanlage mit dem nicht eingeschalteten Wartungsschalter schon in den Normalbetrieb gesetzt, während der Techniker noch im Schacht ist. Ein solches gefährliche Szenario ist möglichst zu vermeiden.

Die EP 2033927 A1 betrifft eine Sicherheitseinrichtung einer Aufzugsanlage. Wenn eine Aufzugskabine mit offener Kabinentür eine Tür-Zone verlässt oder mit einer unzulässigen Beschleunigung oder Geschwindigkeit eine Tür-Zone erreicht, wird ein Steuersignal zum Abbremsen der Aufzugskabine generiert.

Die EP 1159218 A1 beschreibt ein Aufzugssicherheitssystem, wobei eine elektronische Sicherheitssteuereinrichtung über einen Sicherheitsbus mit einer Mehrzahl von Busknoten kommunizieren kann. Die elektronische Sicherheitssteuereinrichtung verarbeitet die von den Busknoten empfangenen Daten und bestimmt, ob ein unsicherer Zustand besteht, und wenn dem so ist, die Sicherheitssteuereinrichtung ein Stoppsignal an die Antriebs- und Bremseinheit schickt und ferner ein Statussignal an die Aufzugssteuerung schickt.

Die EP 2214998 A1 offenbart ein System zum Erkennen der Anwesenheit einer Person innerhalb eines Aufzugsschachts. Das System umfasst einen Passiv-Infrarotdetektor, der zum Erfassen von Infrarotstrahlung von innerhalb des Aufzugsschachts positioniert ist, und einen lokalen Prozessor, der ein Infrarotprofil vergleicht, das durch Signale von dem Passiv-Infrarotdetektor mit einem Referenzinfrarotprofil erzeugt wird, um zu bestimmen, ob eine Person in dem Aufzugsschacht anwesend ist.

DE 110201101050918 T5 bezieht sich auf eine Aufzugsicherheitssteuervorrichtung, welche den Aufzugbetrieb von einem Standpunkt der Sicherheit aussteuert. Dabei werden zwei Rücksetzschalter 11 und 12 offenbart, die eine Aufzuganlage von einem Wartungsbetriebsmodus zu einem Automatikbetriebsmodus setzen kann. Die Aufzugsicherheitssteuervorrichtung kann mit Hilfe von den Rücksetzschaltern eine Anwesenheit eines Servicetechnikers ermitteln. Bevor eine Sicherheitskette dann danach sofort an einen Elektromotor anzuschließen ist, ist es zuerst weiterhin zu überprüfen, ob eine bereits geschlossene Sicherheitskette der Aufzuganlage wirklich komplett geschlossen worden ist. Solche Rücksetzschalter können innerhalb oder außerhalb des Schachts der Aufzuganlage angeordnet werden.

Der Erfindung liegt die Aufgabe zu Grunde, die Arbeitssicherheit einer Aufzugsanlage nicht nur während einer Wartung-/Inspektions- oder Installationsarbeit, sondern auch danach beim Zurückschalten der Aufzugsanlage in einen Normalbetriebsmodus zu gewährleisten. Es kann unter anderem ein Bedarf an einer Sicherheitsmaßnahme bestehen, mit welcher sichergestellt sein kann, dass ein Service-Personal einen Aufzugsschacht sicher eintreten und insbesondere ebenfalls sicher verlassen kann.

Einem solchen oben genannten Bedarf kann durch den Gegenstand eines der unabhängigen Ansprüche entsprochen werden. Vorteilhafte Ausführungsformen sind in den abhängigen Ansprüchen sowie der nachfolgenden Beschreibung definiert.

Erfindungsgemäß wird ein Sicherheitsschaltsystem einer Aufzugsanlage vorgesehen, die eine Aufzugskabine und einen Elektromotor umfasst, wobei der Elektromotor die Aufzugskabine in einem Schacht der Aufzugsanlage zum Bewegen antreiben kann, und wobei der Schacht mindestens eine Schachttür umfasst. Die Schachttür kann sowohl alleine als auch zusammen mit einer Kabinentür der Aufzugskabine geöffnet werden. Das Sicherheitsschaltsystem weist eine Sicherheitskette auf, die zumindest einen Türkontaktschalter zum Ermitteln bzw. Überwachen eines Öffnungs- und/oder Schließzustands der Schachttür oder der Kabinentür und ein Bediengerät im Schacht in einer Reihenschaltung umfasst. Das Bediengerät weist einen Umschalter zum Umschalten der Aufzugsanlage in einen Normal- oder Inspektionsbetriebsmodus auf. Die Sicherheitskette wird geschlossen, um die Aufzugskabine über den Elektromotor anzutreiben, wodurch ein Strompfad zwischen einer elektrischen Versorgungsquelle und dem Elektromotor herstellt werden kann. Dementsprechend wird die Sicherheitskette unterbrochen, um den Strompfad zu unterbrechen und damit die Aufzugskabine zu halten. Zur Steuerung der Sicherheitskette und/oder des Strompfads weist das Sicherheitsschaltsystem zusätzlich einen Handschalter außerhalb des Aufzugsschachts und mindestens ein Steuerelement auf. Die Reihenschaltung der Sicherheitskette ist durch Aktivierung oder Deaktivierung des Steuerelements elektrisch schließbar oder unterbrechbar ist, während der Strompfad zum Elektromotor bis zu einer Betätigung des Handschalters dauerhaft unterbrochen bleibt, wenn der Umschalter des Bediengeräts die Aufzugsanlage von dem Inspektionsbetriebsmodus in den Normalbetriebsmodus umschaltet.

Insbesondere kann das oder mindestens eines von den Steuerelementen durch eine Betätigung des Handschalters aktiviert werden. Vorteilhaftweise, kann das oder mindestens eines von den Steuerelementen durch ein Umschalten der Aufzugsanlage in den Inspektionsbetriebsmodus mittels des Umschalters deaktiviert werden. Da die Sicherheitskette mit Hilfe eines Steuerelements von draussen vom Aufzugsschacht gesteuert werden kann, ist es möglich, dass die Aufzugsanlage zuerst in einen Normalbetriebsmodus umgeschaltet und dann, wenn ein Austritt von Service-Personal aus dem Schacht bestätigt wird, in einen Normalbetrieb gesetzt wird.

Beim Umschalten der Aufzugsanlage mittels des Umschalters des Bedienpanels vom Inspektionsbetriebsmodus in den Normalbetriebsmodus, wird die Sicherheitskette geschlossen, aber bleibt sie zuerst zu dem Elektromotor getrennt. D.h., die Aufzugsanlage ist in diesem Fall zwar im Normalbetriebsmodus, jedoch wird sie noch nicht direkt in einen Normalbetrieb gesetzt. Es ist hier zu unterscheiden, dass ein Normalbetriebsmodus nicht gleich wie ein Normalbetrieb ist. Die Aufzugsanlage in einem Normalbetriebsmodus umzuschalten bedeutet, dass die Aufzugsanlage nun für einen Normalbetrieb geeignet ist, aber noch nicht in den Normalbetrieb gesetzt worden ist. Die Sicherheitskette wird erst dann mit dem Elektromotor zum Antreiben der Aufzugskabine verbunden, nachdem der Handschalter außerhalb des Schachts zumindest einmal manuell bestätigt wurde. Wenn man den Antrieb bzw. den Elektromotor als einen Bestandteil der Sicherheitskette ansieht, sei es so zu verstehen, dass die Sicherheitskette als Ganze dauerhaft unterbrochen bleibt, bis zu dem, dass ein Service-Techniker den Handschalter manuell betätigt hat. Erst wenn die Sicherheitskette als Ganze geschlossen worden ist, wird die Aufzugsanlage in den Normalbetrieb gesetzt. Es kann somit sichergestellt werden, den im Schacht bleibenden Techniker zu schützen, bevor er aus dem Schacht ausgetreten ist. Wenn das Bediengerät sich in der Schachtgrube des Aufzugsschachts befindet, kann das Sicherheitsschaltsystem dem Techniker insbesondere viel behilflich sein, wenn eine Wartung-/Inspektionsarbeit in der Schachtgrube durchzuführen ist oder er die Aufzugskabine bewegen lassen möchte, als er in der Schachtgrube ist. Aufgrund dessen kann die Aufzugsanlage zuverlässig in einen Inspektionsbetrieb und einen Normalbetrieb versetzt werden, ohne dass ein gefährliches Verfahren der Aufzugkabine bei einer Anwesenheit von Personal im Schacht oder unter Umständen noch mit einem potentiellen Risiko möglich ist.

Gemäß einer vorteilhaften Ausgestaltung der vorhergehenden Erfindung ist das Steuerelement ein Steuerrelais, das eine Steuereinheit und einen oder mehrere Schalter aufweist. Ein derartiges Relais könnte z.B. ein Stromrelais sein und ist in der Lage, bei einem Stromdurchfluss durch dessen Steuereinheit alle Schalter dieses Relais gleichzeitig umzuschalten. Dabei kann das Steuerungsrelais einen zur Sicherheitskette seriell geschalteten Betriebsschalter steuern, um den Strompfad zum Elektromotor herzustellen oder zu unterbrechen. Ein oder mehrere Schalter von dem oder den Steuerrelais kann oder können als der Betriebsschalter dienen. Dadurch, dass der Betriebsschalter geöffnet oder geschlossen wird, kann der Elektromotor zum Antreiben gesperrt oder freigegeben werden. Falls alle Schalter der Sicherheitskette physikalisch oder elektrisch geschlossen sind, trotzdem wird die Sicherheitskette durch den Betriebsschalter von dem Elektromotor getrennt. Selbst wenn ein Softwarefehler oder eine fehlerhafte Signalkommunikation vorkommt und folglich eine Funktion einer Aufzugssteuerung versagt, kann die Sicherheitskette als eine Reihenschaltung insgesamt zuverlässig geschaltet werden.

Gemäß einer alternativen vorteilhaften Ausgestaltung der vorhergehenden Erfindung weist das Steuerelement eine oder mehrere elektronische Schaltungen zur Steuerung der Sicherheitskette und/oder des Strompfads auf. D.h., anstatt des oder der Steuerrelais kann eine andersartige elektronische Schaltung verwendet werden, wie z.B. ein programmierbares elektronisches System in sicherheitsbezogenen Anwendungen (PESSRAL), die gleiche Funktion wie das oder die Steuerrelais hat.

Gemäß einer anderen vorteilhaften Ausgestaltung der vorhergehenden Erfindung weist das Bediengerät einen Steuerschalter auf. Das Bediengerät kann den Elektromotor über den Steuerschalter nur im Inspektionsbetriebsmodus zum Antreiben der Aufzugskabine steuern. Ein Steuerschalter kann z.B. ein Richtungsschalter sein, über den die Aufzugskabine kann zum Bewegen in eine Aufwärts- oder Abwärtsrichtung gesteuert werden. Durch den Elektromotor wird die Aufzugskabine daher im Normalbetriebsmodus z.B. unter einer Aufzugssteuerung automatisch und im Inspektionsbetriebsmodus unter einer manuellen Operation mittels des Bediengeräts zum Bewegen angetrieben.

Gemäß einer anderen vorteilhaften Ausgestaltung der vorhergehenden Erfindung weist die Sicherheitskette mindestens einen weiteren Schalter auf, der zum Schalten der Sicherheitskette, zum Deaktivieren des Bediengerätes, zum Verhindern und/oder zum Unterbrechen einer Bewegung der Aufzugskabine vorgesehen ist. Eine solche Erweiterungsmöglichkeit für die Sicherheitskette bzw. das Sicherheitsschaltsystem kann eine Sicherheitsüberwachung für die Aufzugsanlage weiterhin zuverlässiger gewährleisten. Dabei kann der weitere Schaler ein Notausschalter sein, der z.B. an eine Innenwand des Aufzugsschachts bzw. in der Nähe von einer Schachtür befestigt und/oder an dem Bediengerät angeordnet ist. Durch Betätigen des Notausschalters kann eine umgehende Abhilfe verschafft werden, falls das Bediengerät versagt und es zu einer Gefährdung kommen könnte.

Gemäß einem zweiten Aspekt der Erfindung wird ein erfindungsgemäßes Verfahren zum Umschalten einer Aufzugsanlage zwischen einem Normal- und einem Inspektionsbetrieb, die eine Aufzugskabine und einen Elektromotor umfasst, wobei der Elektromotor die Aufzugskabine in einem Schacht der Aufzugsanlage zum Bewegen antreiben kann, und wobei der Schacht mindestens eine Schachttür umfasst. Eine Sicherheitskette wird als eine Reihenschaltung von zumindest einem Türkontaktschalter und einem Bediengerät, das im Schacht ist, ausgestaltet, wobei ein Öffnungs- und/oder Schließzustand der Schachttür durch den Türkontaktschalter ermittelt wird. Durch einen Umschalter des Bediengeräts wird die Aufzugsanlage in einen Normalbetriebsmodus oder in einen Inspektionsbetriebsmodus umgeschaltet. Ein Strompfad wird zwischen einer elektrischen Versorgungsquelle und dem Elektromotor durch die geschlossene Sicherheitskette zum Antreiben der Aufzugskabine herstellt und durch die unterbrochene Sicherheitskette zum Halten der Aufzugskabine unterbrochen. Die Sicherheitskette und/oder des Strompfads können durch einen Handschalter, dieser außerhalb des Schachts (5) angeordnet wird, und mindestens ein Steuerelement (K1, K2, K3) derart gesteuert werden, dass die Reihenschaltung der Sicherheitskette (14) durch Aktivierung oder Deaktivierung des Steuerelements (K1, K2, K3) elektrisch geschlossen oder unterbrochen wird, während der Strompfad bis zu einer Betätigung des Handschalters von dem Elektromotor unterbrochen bleibt, wenn der Umschalter des Bediengeräts die Aufzugsanlage von dem Inspektionsbetriebsmodus in den Normalbetriebsmodus umschaltet.

Gemäß einem dritten Aspekt der Erfindung wird eine erfindungsgemäße Aufzugsanlage mit einem erfindungsgemäßen Sicherheitsschaltsystem vorgesehen oder durch ein erfindungsgemäßes Verfahren durchführen kann.

Es wird daraufhingewiesen, dass einige der möglichen Merkmale und Vorteile der Erfindung hierin mit Bezug auf unterschiedliche Ausführungsformen des Inspektionssteuerungssystems einerseits und eines Verfahrens zum Umschalten einer Aufzugsanlage zwischen einem Normal- und einem Inspektionsbetrieb andererseits beschrieben sind. Ein Fachmann erkennt, dass die Merkmale im Schutzumfang der beigefügten Ansprüche in geeigneter Weise kombiniert, angepasst oder ausgetauscht werden können, um zu weiteren Ausführungsformen der Erfindung zu gelangen.

Nachfolgend wird eine vorteilhafte Ausführungsform der Erfindung unter Bezugnahme auf die beigefügten Zeichnungen beschrieben, wobei weder die Zeichnungen noch die Beschreibung als die Erfindung einschränkend auszulegen sind. Die Zeichnungen sind lediglich schematisch und nicht maßstabsgetreu.

Es zeigen:
- FIG 1: Eine schematische Darstellung einer Aufzugsanlage,
- FIG 2: den schematischen Aufbau einer herkömmlichen Sicherheitskette einer Aufzugsanlage,
- FIG 3: den schematischen Aufbau der Sicherheitskette eines erfindungsgemäßen Sicherheitsschaltsystems,

FIG 1 veranschaulicht eine Aufzugsanlage 1, wobei daneben eine vereinfachte schematische Darstellung einer Sicherheitskette 14 entsprechend gezeigt wird. Die Sicherheitskette 14 dient zum Überwachen eines Zustands einer Mehrzahl von sicherheitstechnischen Parametern der Aufzugsanlage 1. Ein Elektromotor 12 treibt eine Aufzugskabine 8 in einem Aufzugsschacht 5 zwischen verschiedenen Stockwerken zum Transportieren von Personen an. An jedem Stockwerk ist eine Schachttür 11 vorgesehen und an der Aufzugkabine 8 ist eine Kabinentür (nicht dargestellt) vorgesehen. Die Schachtür 11 kann alleine oder mit der Kabinentür zusammen geöffnet oder geschlossen werden. An jeder der Schachttüre 11 sowie an der Kabinentür ist jeweils mindestens ein Türkontaktschalter 15 vorgesehen, mithilfe dessen kann überwacht werden, ob die jeweilige Schacht- bzw. Kabinentür aktuell geschlossen oder geöffnet ist. Insbesondere werden die Türkontaktschalter 15 in Serie geschaltet, sodass ein dadurch gebildeter Teil der Sicherheitskette nur dann als Ganzes geschlossen ist, wenn alle Türkontaktschalter 15 geschlossen sind. Selbst wenn nur ein Türkontaktschalter 15 geöffnet ist, wird die Aufzugskabine 8 für unsicher gehalten und von der Steuerung stillgelegt.

FIG 2 zeigt eine herkömmliche Sicherheitskette 14, welche auf Basis der Sicherheitskette 14 in FIG 1 als ein Schaltreis dargelegt wird. Dieser Schaltkreis wird mit einer elektrischen Versorgungsquelle - in diesem Ausführungsbeispiel z.B. einer Stromquelle 10a - versorgt und weist einen oder mehrere Türkontaktschalter 15, ein Bediengerät 3 und zumindest einen weiteren Schalter 6 auf. Durch diesen weitern Schalter kann die Sicherheitskette 14 entweder manuell oder automatisch geschlossen bzw. unterbrochen werden. Der weitere Schalter 6 ist beispielsweise ein Notausschalter, der im Schacht 5 angeordnet ist. Das Bediengerät 3 weist einen Umschalter 4 zum Umschalten der Aufzugsanlage 1 in einen Normal- oder Inspektionsbetriebsmodus und einen Steuerschalter (z.B. Richtungsschalter) 16 zur Steuerung einer Aufzugskabine 8 zum Bewegen in eine Aufwärts- oder Abwärtsrichtung auf. Bei Bedarf können noch andere Schalter 6 an die Sicherheitskette 14 weiter angeschlossen werden. Wichtig sei, dass alle Schalter, die zu der Sicherheitskette gehören, miteinander in einer Reihenschaltung verschaltet sind. Nur wenn die Sicherheitskette 14 als Ganzes geschlossen ist, kann ein Strompfad zum Elektromotor 12 und zur Stromversorgung der Aufzugsanlage 1 gebildet werden, damit die Aufzugsanlage 1 in den Normal- oder Inspektionsbetrieb gesetzt wird, um die Aufzugskabine 8 im Aufzugsschacht zum Bewegen antreiben zu können. Der aktuelle Zustand der Sicherheitskette 14, der in FIG 2 dargestellt ist, ist für eine im Normalbetrieb gesetzte Aufzugsanlage 1.

FIG 3 besteht aus den FIG 3.1 bis FIG 3.7, die ein erfindungsgemäßes Sicherheitsschaltsystem 2 in verschiedenen Schaltzuständen darstellen. Zu der herkömmlichen Sicherheitskette 14 gemäß FIG 2 wird ein Steuerschaltkreis zusätzlich angeordnet, der entweder von der Stromquelle 10a separat zu der Sicherheitskette 14 oder von einer anderen Stromquelle 10b versorgt wird. Zu dem Steuerschaltkreis gehört ein Handschalter 7, der sich außerhalb des Schacht 5 befindet, und drei Steuerelemente K1, K2 und K3. In diesem Ausführungsbeispiel sin die Steuerelemente drei Steuerrelais, die jeweils eine Steuereinheit S1, S2, S3 und einen oder mehrere Schalter aufweisen. Mit einfachen Tasten, Touch und weiteren Technologien ist der Handschalter 7 mit vielfältigen Designoptionen zu gestalten, wie z.B. in Form einer Rückstelltaste (Reset), eines Drehschalters, eines Druckschalters, eines Kippschalters oder einer kombinierten Schaltergruppe von denen. In diesem Ausführungsbeispiel steuert das Steuerrelais K1 dessen drei Schalter K1-1 bis K1-3, das Steuerrelais K2 dessen zwei Schalter K2-1 und K2-2, und das Steuerrelais K3 dessen fünf Schalter K3-1 bis K3-5. Alle Schalter eines Steuerrelais müssen nicht in einem gleichen Schaltzustand sein jedoch sich gleichzeitig umschalten. Dabei die Schalter K2-2 und K3-5 dienen als ein Betriebsschalter 9, die zum Sperren und Freigeben des Elektromotors 12 unabhängig voneinander seriell verschaltet werden können. Zur besseren Anschaulichkeit werden Steuereinheiten S1, S2, S3 In FIG 3 jeweils durch einen rechteckigen Block symbolisiert dargestellt, wobei eine aktivierte Steuereinheit mit einem schwarzen Block gekennzeichnet wird, während eine deaktivierte Steuereinheit mit einem weißen Block. Ein Inspektionsschalter 4a wird zwischen der Stromquelle 10b und der Steuereinheit S1 angeordnet, der mit dem Umschalter 4 immer gleichzeitig zusammen umgeschaltet wird und mit den Schaltern K1-3 bzw. K2-1 zusammenwirken, um einen Stromfluss zu der Steuereinheit S1 durchzulassen oder zu unterbrechen. Der Inspektionsschalter 4a und der Umschalter 4 können alternativerweise s als ein Schalter gestaltet werden und zu dem Bediengerät 3 gehören.

FIG 3.1 zeigt das erfindungsgemäße Sicherheitsschaltsystem 2 mit einer geschlossenen Sicherheitskette 14, wenn die Aufzugsanlage 1 in einem Normalbetrieb ist. Dabei werden die Sicherheitskette 14 und der Steuerschaltkreis von den Stromquellen 10a und 10b separat gespeist. Der Umschalter 4 des Bediengeräts 3 in einer Normalbetriebsschaltposition. Da ein Strom durch die Steuereinheit S1 fließt, werden die Schalter K1-1 und K1-2 geschlossen, infolgedessen wird die Sicherheitskette 14 geschlossen. Die Aufzugsanlage 1 kann nun durch den Elektromotor 12 angetrieben werden.

FIG 3.2 zeigt das Sicherheitsschaltsystem 2, wobei die Sicherheitskette 14 mittels des Bediengeräts 3 während einer Inspektionsarbeit manuell geschlossen oder unterbrochen werden kann. Angenommen wird, dass das Bediengerät 3 sich in der Schachtgrube 5a des Schachts 5 befindet und die Inspektionsarbeit in einer Schachtgrube 5a durchzuführen ist. Nachdem ein Techniker (nicht dargestellt) in die Schachgrube 5a eintrat, hat er den Umschalter 4 des Bediengeräts 3 in eine Inspektionsschaltposition umzuschalten. Das Steuerrelais K1 wird beim Umschalten aktiviert, weil ein Stromfluss von der Stromquelle 10b zu der Steuereinheit S1 unterbrochen ist. Die Schalter K1-1 und K1-3 werden infolge der Aktivierung des Steuerrelais K1 geöffnet, wohingegen der Schalter K1-2 geschlossen wird. Somit wird die Sicherheitskette 14 zuerst unterbrochen. Da der Schalter K1-2 aber geschlossen bleibt, kann die Sicherheitskette 14 manuell geschlossen und wieder unterbrochen werden, indem der Techniker den Steuerschalter bzw. den Richtungsschalter 16 des Bediengeräts 3 manuell schließt oder öffnet. Damit können die Aufzugsanlage 1 bzw. die Aufzugskabine 8 durch den Elektromotor 12 aufwärts oder unterwärts gesteuert angetrieben werden.

FIG 3.3 zeigt, die Sicherheitskette 14 vorerst unterbrochen bleibt, wenn der Techniker nach der Inspektionsarbeit den Umschalter 4 zurück in die Normalbetriebsschaltposition schaltet. An diesem Moment ist er noch im Schacht 5. Obwohl die Aufzugsanlage 1 nun in den Normalbetrieb geschaltet wurde, ist sie aber aus Sicherheitsgrund vorab noch nicht in den Normalbetrieb zu setzen, weil die Sicherheitskette 14 durch die geöffneten Schalter K1-1, K3-3 und den nicht betätigten Steuerschalter 16 stets unterbrochen bleibt und die Aufzugskabine 1 somit inzwischen nicht automatisch bewegen kann. Dann kann der Techniker die Schachtgrube 5a verlassen und über eine Schachttür 11 nach Außen des Schachts 5 gehen. Der Techniker wird in diesem Fall auf eine Strecke zwischen der Schachtgrube 5 und der Schachttür 11 sicher geschützt.

FIG 3.4 bis FIG 3.5 zeigen, wie sich das Sicherheitsschaltsystem 2 schaltet, wenn der Techniker aus dem Schacht 5 austritt und den Handschalter 7 manuell betätigt hat. Da die Steuereinheit S3 des Steuerrelais K3 zufolge dem zugeschalteten Handschalter 7 von der Stromquelle 10b gespeist wird, werden die Schalter K3-1 und K3-5 geöffnet. Gleichzeitig werden die Schalter K3-2, K3-3 und K3-4 aber geschlossen, wodurch die Sicherheitskette 14 sich durch den Schalter K3-2 an die zweite Stromquelle 10b angeschlossen. Infolge der geschlossenen Schalter K3-3 und K3-4 bildet es wiederrum einen durchgehenden Strompfad über die Sicherheitskette 14 zu der Steuereinheit S2 des Steuerrelais K2 (FIG 3.5). Das aktivierte Steuerrelais K2 öffnet dann den Schalter K2-2. Da die Schalter K3-5 und K2-2 geöffnet werden, bleibt der Elektromotor 12 trotz einer geschlossenen Sicherheitskette 14 vorab gesperrt.

FIG 3.6 zeigt, wie das Sicherheitsschaltsystem 2 nach dem in FIG 3.5 dargestellten Schaltzustand weiterhin geschaltet wird. Aufgrund der aktivierten Steuereinheit S2 des Steuerrelais K2 wird der Schalter K2-1 ebenfalls zugeschaltet. Somit wird das Relais K1 durch einen der Steuereinheit S1 zugeführten Strom aktiviert. Das Relais K1 schliesst nun die Schalter K1-1 und K1-3 bzw. öffnet den Schalter K1-2. Da die beiden Schalter K3-5 und K2-2 geöffnet bleiben, wird der Elektromotor 12 immer von der geschlossenen Sicherheitskette 14 getrennt.

Dann kann das Sicherheitsschaltsystem 2 die Aufzugsanlage 1 wiederum in den Normalbetrieb schalten und setzen. Nun löst der Techniker den Handschalters 7 oder der Handschalter 7 mit einer Rückstellungsfunktion löst sich selbst. Dann fließt kein Strom mehr durch die Steuereinheit S3 und sie wird somit deaktiviert, wodurch die Schalter K3-1, K3-5 geschlossen und K3-2, K3-3 und K3-4 geöffnet werden. Die Sicherheitskette 14 wird über den geschlossenen Schalter K3-1 wieder von der Stromquelle 10a versorgt. Der Schaltzustand der Sicherheitskette 14 bzw. des Sicherheitsschaltsystems 2 stimmt mit dem dargestellten Schaltzustand gemäß FIG 3.1 überein. D.h., das Sicherheitsschaltsystem 2 weist eine geschlossene Sicherheitskette 14, und die Aufzugsanlage 1 ist erst ab diesem Moment wieder in den Normalbetrieb zurückgesetzt.

Zusammengefasst zu sagen, wird eine Aufzugsanlage 1, die ein erfindungsgemäße Sicherheitsschaltsystem 2 aufweist oder von diesem System gesteuert wird, beim Umschalten von einem Inspektionsbetrieb in einen Normalbetrieb sichergestellt, denn die Aufzugskabine 8 wird zum Bewegen verhindert, wenn es nicht ermittelt wird, ob ein Techniker nach einer Inspektionsarbeit aus dem Schacht 5 der Aufzugsanlage 1 ausgetreten ist. Dies ist unabhängig davon, ob die Sicherheitskette 14 geschlossen oder unterbrochen ist. Es kann auch so verstehen, bevor eine manuelle Betätigung durchgeführt wird, dass der Antrieb der Aufzugkabine 8, z.B. der Elektromotor 12, stets von einer elektrischen Versorgungsquelle 10a, 10b getrennt wird.

Abschließend ist darauf hinzuweisen, dass Begriffe wie "aufweisend", "umfassend", etc. keine anderen Elemente oder Schritte ausschließen und Begriffe wie "eine" oder "ein" keine Vielzahl ausschließen. Ferner sei daraufhingewiesen, dass Merkmale oder Schritte, die mit Verweis auf eines der obigen Ausführungsbeispiele beschrieben worden sind, auch in Kombination mit anderen Merkmalen oder Schritten anderer oben beschriebener Ausführungsbeispiele verwendet werden können. Bezugszeichen in den Ansprüchen sind nicht als Einschränkung anzusehen.

Es wird daraufhingewiesen, dass mögliche Merkmale und Vorteile von Ausführungsformen der Erfindung hierin teilweise mit Bezug auf ein erfindungsgemäßes Verfahren und teilweise mit Bezug auf eine erfindungsgemäße Vorrichtung beschrieben sind. Ein Fachmann wird erkennen, dass die einzelnen Merkmale im Schutzumfang der beigefügten Ansprüche in geeigneter Weise kombiniert, modifiziert oder ausgetauscht werden können und dass insbesondere für das Verfahren beschriebene Merkmale analog auf die Vorrichtung, und umgekehrt, übertragen werden können, um zu weiteren Ausführungsformen der Erfindung zu gelangen.

### Bezugszeichenliste

- 1: Aufzugsanlage
- 2: Sicherheitsschaltsystem
- 3: Bediengerät
- 4: Umschalter
- 4a: Inspektionsschalter
- 5: Schacht
- 5a: Schachtgrube
- 6: ein weiterer Schalter
- 7: Handschalter
- 8: Aufzugskabine
- 10a: eine erste Stromquelle
- 10b: eine zweite Stromquelle
- 11: Schachttür
- 12: Elektromotor
- 13: Detektionsmittel
- 14: Sicherheitskette
- 15: Türkontaktschalter
- 16: Steuerschalter/Richtungsschalter
- K: Steuerelement/Steuerrelais
- K-1/...: ein Schalter des Steuerrelais
- S: Steuereinheit des Steuerrelais

## Patentansprüche

1. Sicherheitsschaltsystem (2) einer Aufzugsanlage (1), die eine Aufzugskabine (8) und einen Elektromotor (12) umfasst, wobei der Elektromotor (12) die Aufzugskabine (8) in einem Schacht (5) der Aufzugsanlage (1) zum Bewegen antreiben kann, und wobei der Schacht (5) mindestens eine Schachttür (11) umfasst, aufweisend:
eine Sicherheitskette (14), die zumindest einen Türkontaktschalter (15) zum Ermitteln eines Öffnungs- und/oder Schließzustands der Schachttür (11) und ein Bediengerät (3) im Schacht (5) in einer Reihenschaltung umfasst,
wobei das Bediengerät (3) einen Umschalter (4) zum Umschalten der Aufzugsanlage (1) in einen Normalbetriebsmodus oder in einen Inspektionsbetriebsmodus aufweist, und
wobei die geschlossene Sicherheitskette (14) zum Antreiben der Aufzugskabine (8) einen Strompfad zwischen einer elektrischen Versorgungsquelle (10a, 10b) und dem Elektromotor (12) herstellt, während die unterbrochene Sicherheitskette (14) zum Halten der Aufzugskabine (8) den Strompfad unterbricht,
**dadurch gekennzeichnet, dass**
das Sicherheitsschaltsystem (2) einen Handschalter (7) und mindestens ein Steuerelement (K1, K2, K3) zur Steuerung der Sicherheitskette (14) und/oder des Strompfads aufweist,
wobei der Handschalter (7) sich außerhalb des Schachts (5) befindet, und
wobei die Reihenschaltung der Sicherheitskette (14) durch Aktivierung oder Deaktivierung des Steuerelements (K1, K2, K3) elektrisch schließbar oder unterbrechbar ist, während der Strompfad zum Elektromotor (12) bis zu einer Betätigung des Handschalters (7) unterbrochen bleibt, wenn der Umschalter (4) des Bediengeräts (3) die Aufzugsanlage (1) von dem Inspektionsbetriebsmodus in den Normalbetriebsmodus umschaltet.

2. Sicherheitsschaltsystem (2) nach Anspruch 1, wobei
durch eine Betätigung des Handschalters (7) das oder mindestens eines von den Steuerelementen (K1, K2, K3) aktivierbar ist.

3. Sicherheitsschaltsystem (2) nach Anspruch 1 oder 2, wobei
durch ein Umschalten der Aufzugsanlage (1) in den Inspektionsbetriebsmodus mittels des Umschalters (4) das oder mindestens eines von den Steuerelementen (K1, K2, K3) deaktivierbar ist.

4. Sicherheitsschaltsystem (2) nach einem der vorherigen Ansprüche, wobei
das Steuerelement (K1, K2, K3) ein Steuerrelais ist, das eine Steuereinheit (S1, S2, S3) und einen oder mehrere Schalter (Kl-1/2/3, K2-1/2, K3-1/2/3/4/5) umfasst.

5. Sicherheitsschaltsystem (2) nach Anspruch 4, wobei
das Steuerungsrelais (K2, K3) einen zur Sicherheitskette (14) seriell geschalteten Betriebsschalter (K2-2, K3-5) steuert, um den Strompfad zum Elektromotor (12) herzustellen oder zu unterbrechen.

6. Sicherheitsschaltsystem (2) nach einem der Ansprüche 1 bis 3, wobei
das Steuerelement (K1, K2, K3) eine oder mehrere elektronische Schaltungen, insbesondere eine oder mehrere programmierbare elektronische Schaltungen, zur Steuerung der Sicherheitskette (14) und/oder des Strompfads aufweist.

7. Sicherheitsschaltsystem (2) nach einem der vorherigen Ansprüche, wobei
das Bediengerät (3) einen Steuerschalter (16) aufweist und über diesen den Elektromotor (12) zum Antreiben der Aufzugskabine (8) nur im Inspektionsbetrieb steuern kann.

8. Sicherheitsschaltsystem (2) nach einem der vorherigen Ansprüche, wobei
die Sicherheitskette (14) mindestens einen weiteren Schalter (6) zum Schalten der Sicherheitskette (14), zum Deaktivieren des Bediengerätes (3), zum Verhindern und/oder zum Unterbrechen einer Bewegung der Aufzugskabine (8) aufweist.

9. Sicherheitsschaltsystem (2) nach einem der vorherigen Ansprüche, wobei
das Bediengerät (3) in der Schachtgrube (5a) des Schachts (5) ist.

10. Verfahren zum Umschalten einer Aufzugsanlage (1) zwischen einem Normal- und einem Inspektionsbetrieb, die eine Aufzugskabine (8) und einen Elektromotor (12) umfasst, wobei der Elektromotor (12) die Aufzugskabine (8) in einem Schacht (5) der Aufzugsanlage (1) zum Bewegen antreiben kann, und wobei der Schacht (5) mindestens eine Schachttür (11) umfasst, bei dem Verfahren:
- eine Sicherheitskette (14) als eine Reihenschaltung von zumindest einem Türkontaktschalter (15) und einem Bediengerät (3), das im Schacht (5) ist, ausgestaltet wird, wobei ein Öffnungs- und/oder Schließzustand der Schachttür (11) durch den Türkontaktschalter (15) ermittelt wird, und
- wobei durch einen Umschalter (4) des Bediengeräts (3) die Aufzugsanlage (1) in einen Normalbetriebsmodus oder in einen Inspektionsbetriebsmodus umgeschaltet wird,
- ein Strompfad zwischen einer elektrischen Versorgungsquelle (10a, 10b) und dem Elektromotor (12) durch die geschlossene Sicherheitskette (14) zum Antreiben der Aufzugskabine (8) herstellt und durch die unterbrochene Sicherheitskette (14) zum Halten der Aufzugskabine (8) unterbrochen wird,
- die Sicherheitskette (14) und/oder des Strompfads durch einen Handschalter (7), dieser außerhalb des Schachts (5) angeordnet wird, und mindestens ein Steuerelement (K1, K2, K3) derart gesteuert werden, dass die Reihenschaltung der Sicherheitskette (14) durch Aktivierung oder Deaktivierung des Steuerelements (K1, K2, K3) elektrisch geschlossen oder unterbrochen wird, während
der Strompfad zum Elektromotor (12) bis zu einer Betätigung des Handschalters (7) unterbrochen gehalten wird, wenn der Umschalter (4) des Bediengeräts (3) die Aufzugsanlage (1) von dem Inspektionsbetriebsmodus in den Normalbetriebsmodus umschaltet.

11. Verfahren nach Anspruch 10, bei dem
durch ein Umschalten der Aufzugsanlage (1) in den Inspektionsbetriebsmodus mittels des Umschalters (4) das oder mindestens eines von den Steuerelementen (K1, K2, K3) deaktiviert wird.

12. Verfahren nach einem der Ansprüche 10 oder 11, bei dem
im Inspektionsbetriebsmodus der Aufzugsanlage (1) der Elektromotor (12) nur durch einen Steuerschalter (16) des Bediengeräts (3) gesteuert wird, um die Aufzugskabine (8) anzutreiben.

13. Aufzugsanlage (1) mit einem Sicherheitsschaltsystem (2) nach einem der Ansprüche 1 bis 9 und/oder durch ein Verfahren nach einem der Ansprüche 10 bis 12 betreibbar ist.

## Claims

1. Inspection control system (2) of an elevator system (1), which comprises an elevator car (8) and an electric motor (12), wherein the electric motor (12) can drive the elevator car (8) to move in a shaft (5) of the elevator system (1), and wherein the shaft (5) comprises at least one shaft door (11), comprising:
a safety chain (14) which comprises at least one door contact switch (15) for determining an open and/or closed state of the shaft door (11) and an operating device (3) in the shaft (5) connected in series,
wherein the operating device (3) comprises a changeover switch (4) for switching the elevator system (1) into a normal operating mode or into an inspection operating mode, and
wherein the closed safety chain (14) for driving the elevator car (8) creates a current path between an electrical supply source (10a, 10b) and the electric motor (12), while the interrupted safety chain (14) interrupts the current path for stopping the elevator car (8), **characterized in that**
the inspection control system (2) comprises a manual switch (7) and at least one control element (K1, K2, K3) for controlling the safety chain (14) and/or the current path, the manual switch (7) being located outside the shaft (5), and
wherein the series circuit of the safety chain (14) can be electrically closed or interrupted by activating or deactivating the control element (K1, K2, K3), while the current path to the electric motor (12) remains interrupted until the manual switch (7) is actuated when the changeover switch (4) of the operating device (3) switches the elevator system (1) from the inspection operating mode to the normal operating mode.

2. An inspection control system (2) according to claim 1, wherein
by actuating the manual switch (7) the control element or at least one of the control elements (K1, K2, K3) can be activated.

3. Inspection control system (2) according to claim 1 or 2, wherein
by switching the elevator system (1) into the inspection operating mode by means of the changeover switch (4), the control element or at least one of the control elements (K1, K2, K3) can be deactivated.

4. Inspection control system (2) according to one of the preceding claims, wherein
the control element (K1, K2, K3) is a control relay that has a control unit (S1, S2, S3) and one or more switches (K1-1/2/3, K2-1/2, K3-1/2/3/4/5).

5. Inspection control system (2) according to claim 4, wherein
the control relay (K2, K3) controls an operating switch (K2-2, K3-5) connected in series with the safety chain (14) in order to establish or interrupt the current path to the electric motor (12).

6. Inspection control system (2) according to any of claims 1 to 3, wherein
the control element (K1, K2, K3) comprises one or more electronic circuits, in particular one or more programmable electronic circuits, for controlling the safety chain (14) and/or the current path.

7. Inspection control system (2) according to one of the preceding claims, wherein
the operating device (3) comprises a control switch (16) and can only use this to control the electric motor (12) for driving the elevator car (8) in inspection operating mode only.

8. Inspection control system (2) according to one of the preceding claims, wherein
the safety chain (14) comprises at least one further switch (6) for switching the safety chain (14), for deactivating the operating device (3), for preventing and/or for interrupting movement of the elevator car (8).

9. Inspection control system (2) according to one of the preceding claims, wherein
the operating device (3) is in the shaft pit (5a) of the shaft (5).

10. Method for switching an elevator system (1), which comprises an elevator car (8) and an electric motor (12), between a normal and an inspection operating mode, wherein the electric motor (12) can drive the elevator car (8) to move in a shaft (5) of the elevator system (1), and wherein the shaft (5) comprises at least one shaft door (11), in the method:
- a safety chain (14) is designed as a series circuit of at least one door contact switch (15) and an operating device (3), which is in the shaft (5), wherein an opening and/or closing state of the shaft door (11) is determined by the door contact switch (15), and
- wherein the elevator system (1) is switched to a normal operating mode or an inspection operating mode by a changeover switch (4) of the operating device (3),
- a current path being established between an electrical supply source (10a, 10b) and the electric motor (12) through the closed safety chain (14) for driving the elevator car (8) and being interrupted by the interrupted safety chain (14) in order to stop the elevator car (8),
- the safety chain (14) and/or the current path being controlled by a manual switch (7), which is arranged outside the shaft (5), and at least one control element (K1, K2, K3) in such a way that the series circuit of the safety chain (14) is electrically closed or interrupted by activating or deactivating the control element (K1, K2, K3), while the current path to the electric motor (12) is kept interrupted until the manual switch (7) is actuated when the changeover switch (4) of the operating device (3) switches the elevator system (1) from the inspection operating mode to the normal operating mode.

11. Method according to claim 10, wherein
by switching the elevator system (1) into the inspection operating mode by means of the changeover switch (4), the control element or at least one of the control elements (K1, K2, K3) is deactivated.

12. Method according to one of claims 10 or 11, wherein
in the inspection operating mode of the elevator system (1), the electric motor (12) is only controlled by a control switch (16) of the operating device (3) in order to drive the elevator car (8).

13. Elevator system (1) which can be operated with an inspection control system (2) according to any of claims 1 to 9 and/or by a method according to any of claims 10 to 12.

## Revendications

1. Système d'interrupteur de sécurité (2) d'installation d'ascenseur (1) comprenant une cabine d'ascenseur (8) et un moteur électrique (12), dans lequel le moteur électrique (12) peut entraîner la cabine d'ascenseur (8) pour se déplacer dans une cage (5) de l'installation d'ascenseur (1), et dans lequel la cage (5) comprend au moins une porte de cage (11), présentant :
une chaîne de sécurité (14) qui comprend au moins un interrupteur de contact de porte (15) pour déterminer un état d'ouverture et/ou de fermeture de la porte de cage (11) et un appareil de manœuvre (3) dans la cage (5) dans un montage en série,
dans lequel l'appareil de manœuvre (3) présente un commutateur (4) permettant de commuter l'installation d'ascenseur (1) dans un mode de fonctionnement normal ou dans un mode de fonctionnement d'inspection, et
dans lequel la chaîne de sécurité (14) fermée établit un trajet de courant entre une source d'alimentation électrique (10a, 10b) et le moteur électrique (12) pour l'entraînement de la cabine d'ascenseur (8), tandis que la chaîne de sécurité (14) interrompue interrompt le trajet de courant pour le maintien de la cabine d'ascenseur (8),
**caractérisé en ce que**
le système d'interrupteur de sécurité (2) présente un interrupteur manuel (7) et au moins un élément de commande (K1, K2, K3) permettant de commander la chaîne de sécurité (14) et/ou le trajet de courant,
dans lequel l'interrupteur manuel (7) est situé à l'extérieur de la cage (5), et
dans lequel le montage en série de la chaîne de sécurité (14) peut être fermé ou
interrompu électriquement en activant ou en désactivant l'élément de commande (K1, K2, K3), tandis que le trajet de courant vers le moteur électrique (12) reste interrompu jusqu'à un actionnement de l'interrupteur manuel (7) lorsque le commutateur (4) de l'appareil de manœuvre (3) commute l'installation d'ascenseur (1) du mode de fonctionnement d'inspection vers le mode de fonctionnement normal.

2. Système d'interrupteur de sécurité (2) selon la revendication 1, dans lequel le ou au moins l'un des éléments de commande (K1, K2, K3) peut être activé en actionnant l'interrupteur manuel (7).

3. Système d'interrupteur de sécurité (2) selon la revendication 1 ou 2, dans lequel
le ou au moins l'un des éléments de commande (K1, K2, K3) peut être désactivé en commutant l'installation d'ascenseur (1) vers le mode de fonctionnement d'inspection à l'aide du commutateur (4).

4. Système d'interrupteur de sécurité (2) selon l'une des revendications précédentes, dans lequel
l'élément de commande (K1, K2, K3) est un relais de commande qui comprend une unité de commande (S1, S2, S3) et un ou plusieurs interrupteurs (K1-1/2/3, K2-1/2, K3-1/2/3/4/5).

5. Système d'interrupteur de sécurité (2) selon la revendication 4, dans lequel
le relais de commande (K2, K3) commande un interrupteur d'actionnement (K2-2, K3-5) monté en série avec la chaîne de sécurité (14) afin d'établir ou d'interrompre le trajet de courant vers le moteur électrique (12).

6. Système d'interrupteur de sécurité (2) selon l'une des revendications 1 à 3, dans lequel
l'élément de commande (K1, K2, K3) présente un ou plusieurs circuits électroniques, en particulier un ou plusieurs circuits électroniques programmables, pour commander la chaîne de sécurité (14) et/ou le trajet de courant.

7. Système d'interrupteur de sécurité (2) selon l'une des revendications précédentes, dans lequel
l'appareil de manœuvre (3) présente un interrupteur de commande (16) et, à l'aide de celui-ci, peut commander le moteur électrique (12) pour entraîner la cabine d'ascenseur (8) uniquement dans le mode d'inspection.

8. Système d'interrupteur de sécurité (2) selon l'une des revendications précédentes, dans lequel
la chaîne de sécurité (14) présente au moins un autre interrupteur (6) permettant d'enclencher la chaîne de sécurité (14), de désactiver l'appareil de manœuvre (3), d'empêcher et/ou d'interrompre un mouvement de la cabine d'ascenseur (8).

9. Système d'interrupteur de sécurité (2) selon l'une des revendications précédentes, dans lequel l'appareil de manœuvre (3) se trouve dans le puits de cage (5a) de la cage (5).

10. Procédé permettant de commuter une installation d'ascenseur (1) entre un mode normal et un mode d'inspection, comprenant une cabine d'ascenseur (8) et un moteur électrique (12), dans lequel le moteur électrique (12) peut entraîner la cabine d'ascenseur (8) pour se déplacer dans une cage (5) de l'installation d'ascenseur (1), et dans lequel la cage (5) comprend au moins une porte de cage (11), dans lequel procédé :
- une chaîne de sécurité (14) est conçue comme un montage en série d'au moins un interrupteur de contact de porte (15) et d'un appareil de manœuvre (3) qui se trouve dans la cage (5), un état d'ouverture et/ou de fermeture de la porte de cage (11) étant déterminé par l'interrupteur de contact de porte (15), et
- l'installation d'ascenseur (1) étant commutée vers un mode de fonctionnement normal ou vers un mode de fonctionnement d'inspection par un commutateur (4) de l'appareil de manœuvre (3),
- un trajet de courant étant établi entre une source d'alimentation électrique (10a, 10b) et le moteur électrique (12) par la chaîne de sécurité (14) fermée pour l'entraînement de la cabine d'ascenseur (8), et étant interrompu par la chaîne de sécurité (14) interrompue pour le maintien de la cabine d'ascenseur (8),
- la chaîne de sécurité (14) et/ou le trajet de courant étant commandés par un interrupteur manuel (7) disposé à l'extérieur de la cage (5) et au moins un élément de commande (K1, K2, K3), de telle sorte que le montage en série de la chaîne de sécurité (14) est fermé ou interrompu électriquement par l'activation ou la désactivation de l'élément de commande (K1, K2, K3), tandis que le trajet de courant vers le moteur électrique (12) est maintenu interrompu jusqu'à un actionnement de l'interrupteur manuel (7) lorsque le commutateur (4) de l'appareil de manœuvre (3) commute l'installation d'ascenseur (1) du mode de fonctionnement d'inspection vers le mode de fonctionnement normal.

11. Procédé selon la revendication 10, dans lequel
le ou au moins l'un des éléments de commande (K1, K2, K3) est désactivé par une commutation de l'installation d'ascenseur (1) vers le mode de fonctionnement d'inspection à l'aide du commutateur (4).

12. Procédé selon l'une des revendications 10 ou 11, dans lequel
dans le mode de fonctionnement d'inspection de l'installation d'ascenseur (1), le moteur électrique (12) est commandé uniquement par un interrupteur de commande (16) de l'appareil de manœuvre (3) afin d'entraîner la cabine d'ascenseur (8).

13. Installation d'ascenseur (1) comportant un système d'interrupteur de sécurité (2) selon l'une des revendications 1 à 9 et/ou pouvant être mise en service par un procédé selon l'une des revendications 10 à 12.
